# FASCICULE DE BREVET EUROPEEN

(11) **EP 2 193 925 B1**
(45) Date de publication et mention de la délivrance du brevet: **12.03.2014**
(21) Numéro de dépôt: 09305971.5
(22) Date de dépôt: 13.10.2009
(51) Int. Cl.: B41J 3/44, B41J 2/32, B41J 11/00, B41J 13/10, B41J 3/407

(54) **Dispositif pour la réalisation de plaques d'immatriculation de différents formats**
Vorrichtung zur Herstellung von Nummernschildern unterschiedlicher Formate
Device for manufacturing number plates in different formats

(30) Priorité: 05.12.2008 FR 0858292
(43) Date de publication de la demande: 09.06.2010
(73) Titulaire: Richard, Norbert, 74120 Megeve (FR)
(72) Inventeur: Richard, Norbert, 74120 Megeve (FR)
(74) Mandataire: Vuillermoz, Bruno

(56) Documents cités:
- WO-A-03/051641
- FR-A- 2 871 098
- US-A1- 2005 189 066

## Description

### DOMAINE DE L'INVENTION

La présente invention appartient au domaine des plaques d'immatriculation « *nouvelle génération* », c'est-à-dire les plaques constituées d'un support rigide, réalisé en matière plastique, recevant un film souple portant les informations et notamment le numéro d'immatriculation d'un véhicule.

Elle concerne également le support souple venant se coller au dos du support rigide pour un type de format particulier.

### ETAT ANTERIEUR DE LA TECHNIQUE

Depuis quelques années déjà, on tend à remplacer les plaques d'immatriculation traditionnelles, constituées d'un support métallique recevant une seconde plaque métallique généralement de couleur différente et superposée au support, et dans lesquelles les indications sont formées par estampage à froid et détachement des parties estampées.

En effet, en raison du grand nombre de caractères poinçon / matrice nécessaires pour la réalisation des informations à matérialiser sur la plaque ainsi assemblée, on a proposé plus récemment des plaques d'immatriculation constituées d'un support rigide, en l'espèce en matière plastique, sur lesquelles est collé un film souple également en matière plastique sur lequel sont imprimées, notamment par impression thermique, lesdites informations. Le support souple comporte un fond rétroréfléchissant par ailleurs requis par les normes en vigueur en termes de plaques d'immatriculation.

Si incontestablement, la réalisation de ce nouveau type de plaque d'immatriculation simplifie les moyens à mettre en oeuvre, puisqu'aussi bien il ne nécessite plus qu'une imprimante thermique pour la réalisation de l'information proprement dite, il n'en demeure pas moins vrai qu'en raison des différents formats normalisés de plaques, s'agissant notamment des automobiles, mais également des motos, il nécessite autant d'imprimantes que de formats.

C'est l'objectif de la présente invention de simplifier encore davantage la réalisation de ces plaques d'immatriculation du dernier type en ne mettant en oeuvre plus qu'un seul type d'imprimante.

Le document WO 03051641 décrit un dispositif selon la préambule de la revendication 1.

### EXPOSE DE L'INVENTION

L'invention vise donc un dispositif pour la réalisation de plaques d'immatriculation de différents formats, lesdites plaques intégrant une plaque rigide transparente sur laquelle est collé un film souple imprimé comportant :
- une imprimante thermique apte à imprimer le film souple ;
- des moyens pour caler les bords respectifs de la plaque rigide et du film souple ;
- des moyens pour assurer le collage du film souple sur ladite plaque rigide.

Selon l'invention, le dispositif comprend également des moyens d'introduction dudit film souple en zone postérieure de l'imprimante thermique, ladite imprimante thermique recevant en outre un guide interne apte à induire un demi-tour audit film souple après introduction en vue de son impression par la tête d'impression thermique de l'imprimante.

En d'autres termes, l'invention consiste à ménager, en aval de l'imprimante thermique, c'est-à-dire au niveau de sa sortie, au moins une zone d'introduction d'un film souple susceptible de présenter des largeurs différentes, et à munir ladite imprimante d'un organe permettant de présenter ledit film souple ainsi introduit devant la tête d'impression thermique.

Ce faisant, la zone imprimable est toujours correctement positionnée au regard de la tête d'impression de l'imprimante thermique.

L'invention concerne également un film souple, d'un format supérieur à la tête thermique de l'imprimante, destiné à être imprimé au moyen de l'imprimante thermique du type précité. Ce film souple est en l'espèce constitué d'une bicouche respectivement une couche réalisée en un matériau rétro réfléchissant qui va recevoir le transfert thermique et une couche destinée à protéger ledit matériau rétro réfléchissant une fois la plaque terminée. Ce film souple, de forme carrée ou rectangulaire, se **caractérise en ce qu**'il comporte, au niveau de l'une des ses deux lignes médianes, des prédécoupes réalisées sur l'intégralité de son épaisseur, propres à favoriser sa pliure et corollairement son introduction au sein de l'imprimante.

Ce faisant, il devient possible d'imprimer tout type de film souple pour la réalisation de plaques notamment d'immatriculation, quel que soit son format et notamment les plaques dites carrées, plus particulièrement mises en oeuvre pour certains véhicules automobiles outre pour les motos ou cyclomoteurs, ce que l'on ne savait faire à ce jour en raison des dimensions, et notamment de la largeur desdites plaques, sauf à prévoir autant d'imprimantes que de types de format.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées.
La figure 1 est une représentation schématique en perspective d'une imprimante de type thermique, vue de trois quarts arrière, c'est-à-dire vue du côté de sortie classique de l'impression.
La figure 2 est une vue de face de ladite partie arrière de l'imprimante.
La figure 3 est une représentation schématique du guide interne mis en place au sein de l'imprimante et propre à favoriser le demi-tour du film souple en vue de réaliser son impression au niveau de la tête thermique de l'imprimante.
La figure 4 est une représentation schématique d'un guide positionné postérieurement à l'imprimante thermique, destiné à faciliter l'introduction au sein de cette dernière des différents formats de film souple, dont la figure 5 est une vue de détail de l'un des bords latéraux.
La figure 6 est une représentation schématique d'un film souple de format carré mis en oeuvre dans le cadre de la présente invention.

### DESCRIPTION DETAILLEE DE L'INVENTION

On a donc représenté au sein de la figure 1 une vue en perspective d'une imprimante type thermique propre à réaliser l'impression d'un film souple, notamment en vue de sa fixation sur une plaque rigide pour la constitution notamment d'une plaque d'immatriculation.

Cette imprimante s'intègre avantageusement dans le cadre d'une installation de réalisation de plaques d'immatriculation, comprenant des moyens pour caler les bords respectifs de la d'une plaque rigide, réalisée en matière plastique, et du film souple après impression. En effet, une fois l'impression du film réalisée, il convient de solidariser ce dernier à une plaque rigide, transparente, fixée sur le véhicule à immatriculer.

La longueur au moins de ces deux éléments, respectivement la plaque rigide et le film souple, est identique, de sorte qu'il convient d'ajuster précisément leur superposition avant de réaliser leur solidarisation entre eux. C'est pour cela que l'on prévoit des moyens de calage de ces deux éléments.

La plaque rigide est avantageusement munie d'un adhésif double face de protection, dont on retire le film de protection avant assemblage avec le film souple.

Enfin, on assure la solidarisation effective du film souple contre la plaque rigide au moyen d'une calandreuse, munie de deux rouleaux de calandrage, entre lesquels passent la plaque et le film souple.

Ces différents organes sont connus, de sorte qu'il n'y a pas lieu de les décrire ici plus en détail.

L'imprimante thermique (1) mise en oeuvre est par exemple du type fabriquée par la société TSC.

Selon l'invention, on munit la plaque de sortie (2) de l'imprimante (1) d'une fente inférieure supplémentaire (4), destinée à permettre l'introduction de film souple au sein de cette dernière, et donc par la voie postérieure, contrairement aux imprimantes thermiques classiques. Cette fente inférieure est positionnée sous la fente de sortie (5) de l'imprimante.

Cette fente inférieure (4) est destinée à permettre l'introduction au sein de l'imprimante de différent formats de film souple, susceptibles de varier typiquement entre une largeur de 110 mm à une largeur de 200mm. Ainsi qu'il sera décrit ultérieurement plus en détail, cette même fente_inférieure est destinée à permettre l'introduction et donc l'impression de films souples pour des plaques carrées automobiles, motocycle, cyclomoteur.

A l'aide d'un guide (3) extérieur par rapport à l'imprimante (1) et positionné immédiatement en aval de celle-ci (Cf. figure 1), on assure un guidage judicieux du film souple en fonction de ses dimensions au niveau de la fente inférieure (4), de telle sorte à caler ledit film en fonction d'une part, de sa largeur, et d'autre part de la tête d'impression thermique. Ce faisant, on imprime systématiquement sur les zones spécifiques dudit film conformément aux textes réglementaires.

Ce montage particulier permet d'aboutir à un gain de place et à une plus grande ergonomie du poste de travail en rationalisant le poste de travail.

Le guide externe (3) est représenté partiellement plus en détail au sein des figures 4 et 5. Ce guide comporte en fait plusieurs chemins de guidage, trois en l'espèce, qui convergent tous en direction de la fente inférieure (4) de l'imprimante, lorsque ledit guide est en place.

Tout d'abord, il comporte un chemin de guidage inférieur (11), plan, situé dans le prolongement de la fente inférieure (4) de l'imprimante. Il présente la plus grande largeur, et typiquement 122 mm.

Des saillies latérales émanant des deux bords latéraux (14, 15) définissent un chemin de guidage intermédiaire (12), surélevé par rapport au chemin de guidage (11). Plus particulièrement, le bord gauche (14) du guide externe présente un décalage (16) par rapport à sa paroi interne (17). De fait, un film souple de format, et notamment de largeur inférieure peut être inséré dans ledit chemin de guidage intermédiaire (12), tout en restant callé par rapport à la paroi interne (non représentée) du bord latéral (15), constituant la référence d'introduction du film souple au sein de l'imprimante, et ce, dans l'objectif de maintenir ledit film correctement positionné au niveau de la tête d'impression thermique.

De manière similaire, il est défini un chemin de guidage supérieur (12), présentant également un décrochement par rapport au chemin de guidage intermédiaire, aboutissant de fait à une largeur inférieure.

Ce faisant, on conçoit qu'à l'aide du guide externe (3), il est possible d'insérer plusieurs types de format de film souple au sein de l'imprimante, tout en conservant le référentiel indispensable en relation avec le positionnement dudit film au niveau de la tête d'impression.

Au sein de l'imprimante est inséré un guide interne de retournement (6), représenté sur la figure 3. Celui-ci est solidarisé sur le plancher de l'imprimante, à proximité immédiate de la face postérieure (2) de l'imprimante.

Il comporte un pan incliné (7) en direction du haut, revêtu d'un matériau à faible coefficient de frottement, et se termine par un pan vertical (8) qui, suite à la prise en charge du film souple par l'un des deux rouleaux motorisés (10) à coefficient de frottement élevé, va induire en coopération avec la structure interne de l'imprimante, et notamment le guide de la tête d'impression, le retournement du film souple en direction de la fente supérieure (5) de sortie de l'imprimante, et sa soumission à la tête d'impression pour permettre l'impression effective des données souhaitées, préalablement introduite par un PC associée à l'imprimante.

Ainsi et quelle que soit la forme utilisée, ledit support va subir un retournement au sein de l'imprimante avant d'être soumis à l'impression par la tête thermique.

On conçoit ainsi, et d'ores et déjà, la possibilité de réaliser, avec une même imprimante, l'impression de films souples de différentes largeurs.

De plus, s'agissant de la réalisation des plaques carrées, que l'on rencontre sur certains types de véhicules automobiles ou encore pour les motos, il est proposé selon l'invention un film souple (20) correspondant à la dimension de la plaque. Classiquement, celui-ci est également constitué d'un bicouche, comme décris préalablement. Il peut cependant être constitué d'un film monocouche.

Ce film souple présente, au niveau de sa ligne médiane (21), des prédécoupes (22) réalisées sur l'intégralité de l'épaisseur du film, facilitant ainsi le pliage dudit film selon cette ligne médiane (21).

Après pliage sur lui-même, le film souple présente une largeur de 100 mm ± 1mm, propre à permettre son introduction par la fente inférieure (4) de l'imprimante. Ainsi, avec deux passages successifs au sein de l'imprimante, après retournement du film plié sur lui-même, il devient possible d'imprimer un film au niveau des deux zones (23) et (24) dudit film, notamment par transfert thermique, sans aucune difficulté, ce que l'on ne savait faire à ce jour.

On conçoit alors tout l'intérêt de la présente invention qui, à l'aide d'une seule imprimante thermique, permet la réalisation de l'impression de tous les supports pour plaques d'immatriculation actuellement sur le marché.

## Revendications

1. Dispositif pour la réalisation de plaques d'immatriculation de différents formats, lesdites plaques intégrant une plaque rigide transparente sur laquelle est collé un film souple imprimé, le dispositif comportant :
- une imprimante thermique (1) apte à imprimer le film souple ;
- des moyens pour caler les bords respectifs de la plaque rigide et du film souple ;
- des moyens pour assurer le collage du film souple sur ladite plaque rigide ;
- des moyens d'introduction dudit film souple en zone postérieure de l'imprimante thermique, **caractérisé en ce que** ladite imprimante thermique reçoit en outre un guide interne (6) apte à induire un demi-tour audit film souple après introduction en vue de son impression par la tête d'impression thermique de l'imprimante, et **en ce que** l'imprimante thermique est apte à imprimer ledit film souple, replié sur lui-même selon l'une de ses lignes médianes.

2. Dispositif selon la revendication 1, ***caractérisé* en ce que** la face postérieure (2) de l'imprimante thermique (1) comprend deux fentes, respectivement une fente (4) d'introduction du film souple et une fente (5) de sortie dudit film souple après impression, lesdites fentes étant superposées.

3. Dispositif selon l'une des revendications 1 et 2, ***caractérisé* en ce qu'**il comprend un guide externe (3) d'introduction du film souple au sein de l'imprimante thermique (1), positionné immédiatement en aval de ladite imprimante, définissant une pluralité de chemins de guidage (11, 12, 13) du film souple, de largeur différente, et convergeant tous en direction de la fente inférieure (4) de l'imprimante, lorsque ledit guide est en place.

4. Procédé pour réaliser l'impression thermique, par le dispositif selon l'une des revendications 1, 2 ou 3, d'un film souple destiné a être solidarisé à une plaque support rigide pour plaque d'immatriculation, ledit procédé consistant à introduire ledit film par la zone postérieure d'une imprimante thermique, à réaliser l'impression thermique proprement dite au sein de celle-ci et enfin, à évacuer ledit film hors de l'imprimante après impression;
**caractérisé en ce qu'**il consiste à induire son retournement au sein de ladite imprimante, et **en ce que** préalablement à l'introduction du film au sein de l'imprimante, on effectue le repliage dudit film souple sur lui-même selon l'une de ses lignes médianes.

5. Procédé selon la revendication 4, ***caractérisé* en ce que** l'on effectue l'impression dudit film souple replié sur lui-même selon une première zone (13) dudit film, et **en ce que** l'on réintroduit ledit film replié sur lui-même après rotation de 180° sur lui-même dans ladite imprimante, afin de procéder à l'impression de la seconde zone (14) dudit film.

6. Film souple de forme carrée ou rectangulaire apte à être solidarisé à une plaque rigide transparente, après impression thermique, par le dispositif selon l'une des revendications 1, 2 ou 3, afin de constituer une plaque d'immatriculation, et constitué d'un monocouche ou d'une bicouche, respectivement une couche réalisée en un matériau rétro réfléchissant destiné à recevoir le transfert thermique et une couche destinée à protéger ledit matériau rétro réfléchissant une fois la plaque terminée, ***caractérisé* en ce qu'**il comporte, au niveau de l'une des ses deux lignes médianes (21), des prédécoupes (22) réalisées sur l'intégralité de son épaisseur, aptes à favoriser la pliure dudit film sur lui-même et corolairement son introduction au sein d'une imprimante apte à réaliser le transfert thermique.

## Patentansprüche

1. Vorrichtung zum Herstellen von Nummernschildern unterschiedlicher Formate, wobei die Schilder eine transparente, starre Platte umfassen, auf die eine biegsame, bedruckte Folie aufgeklebt ist, wobei die Vorrichtung aufweist:
- einen Thermodrucker (1), der in der Lage ist, die biegsame Folie zu bedrucken;
- Einrichtung, um die jeweiligen Ränder der starren Platte und der biegsamen Folie zu fixieren;
- Einrichtungen, um das Aufkleben der biegsamen Folie auf die starre Platte sicherzustellen;
- Einrichtungen zum Einführen der biegsamen Folie in den hinteren Bereich des Thermodruckers,
**dadurch gekennzeichnet, dass** der Thermodrucker darüber hinaus eine Innenführung (6) aufnimmt, die in der Lage ist, der biegsamen Folie nach dem Einführen im Hinblick auf deren Bedrucken durch den Thermodruckkopf des Thermodruckers eine halbe Drehung zu verleihen, und dass der Thermodrucker in der Lage ist, die auf sie selbst entlang einer ihrer Mittellinien umgeschlagene biegsame Folie zu bedrucken.

2. Vorrichtung nach Anspruch 1, **dadurch gekennzeichnet, dass** die Rückseite (2) des Thermodruckers (1) zwei Schlitze aufweist, nämlich einen Schlitz (4) zum Einführen der biegsamen Folie und einen Schlitz (5) zum Ausgeben der biegsamen Folie nach dem Bedrucken, wobei die Schlitze übereinander angeordnet sind.

3. Vorrichtung nach einem der Ansprüche 1 und 2, **dadurch gekennzeichnet, dass** sie eine unmittelbar nach dem Drucker angeordnete Außenführung (3) zum Einführen der biegsamen Folie in das Innere des Thermodruckers (1) aufweist, die mehrere unterschiedlich breite Führungswege (11, 12, 13) für die biegsame Folie definieren und alle in Richtung auf den unteren Schlitz (4) des Drucker zusammenlaufen, wenn die Führung platziert ist.

4. Verfahren, um mittels der Vorrichtung nach einem der Ansprüche 1, 2 oder 3 einen Thermodruck einer biegsamen Folie herzustellen, die dazu bestimmt ist, an einer starren Tragplatte für ein Nummernschild befestigt zu werden, wobei das Verfahren darin besteht, die Folie durch den hinteren Bereich eines Thermodruckers einzuführen, den eigentlichen Thermodruck in dessen Innerem herzustellen und die Folie schließlich nach dem Bedrucken aus dem Drucker auszuleiten, dass es darin besteht, deren Umkehr im Inneren des Druckers herbeizuführen, und **dadurch gekennzeichnet ist, dass** mittels der Vorrichtung nach einem der Ansprüche 1, 2 oder 3 vor dem Einführen der Folie in das Innere des Druckers das Umschlagen der biegsamen Folie entlang einer ihrer Mittellinien erfolgt.

5. Verfahren nach Anspruch 4, **dadurch gekennzeichnet, dass** das Bedrucken der auf sie selbst umgeschlagenen, biegsamen Folie entlang eines ersten Bereichs (13) der Folie erfolgt, und dass die auf sie selbst umgeschlagene Folie nach einer Drehung von 180° um sie selbst wieder in den Drucker eingeführt wird, um das Bedrucken des zweiten Bereichs (14) der Folie vorzunehmen.

6. Biegsame Folie von quadratischer oder rechteckiger Form, die in der Lage ist, nach einem Thermodruck mittels der Vorrichtung nach einem der Ansprüche 1, 2 oder 3 an einer starren, transparenten Platte befestigt zu werden, um ein Nummernschild zu bilden, und die aus einer Einzelschicht oder einer Doppelschicht, einer Schicht, die aus einem reflektierenden Material hergestellt ist, das dazu bestimmt ist, den Thermotransfer aufzunehmen, bzw. einer Schicht besteht, die dazu bestimmt ist, das reflektierende Material zu schützen, sobald das Schild fertiggestellt ist, **dadurch gekennzeichnet, dass** sie im Bereich einer ihrer beiden Mittellinien (21) Voreinschnitte (22) aufweist, die über ihre gesamte Dicke hergestellt sind, um das Umfalten der Folie auf sie selbst und in der Folge ihr Einführen in das Innere des Druckers zu begünstigen, der in der Lage ist, den Thermotransfer durchzuführen.

## Claims

1. Element for the manufacturing of number plates in different formats, the said plates incorporating a rigid transparent plate upon which a printed flexible film is glued; the element incorporating:
- a thermal printer (1) capable of printing on the flexible film;
- a wedging unit for wedging an edge of the flexible film with an edge rigid support plate and;
- a gluing unit for gluing the flexible film onto the said rigid support plate;
- an introducing unit for introducing the said flexible film into a posterior zone of the thermal printer;
**characterized by** the fact that the said thermal printer also accommodates an internal guide (6) with a capacity to store a semi-turn of the said flexible film after insertion, in view of its printing by the thermal printing head of the printer, and by the fact that the thermal printer is capable of printing on the said film folded onto itself at one of its central lines.

2. Element according to claim 1, **characterized by** the fact that the rear face (2) of the thermal printer (1) incorporates two slots - respectively one slot (4) for insertion of the flexible film, and one slot (5) for the exiting of the said flexible film after printing, the said slots being superimposed.

3. Element according to one of claims 1 and 2, **characterized by** the fact that it incorporates an introducing unit (3) for introducing the flexible film into a posterior zone of the thermal printer (1), establishing multiple guideways (11, 12, 13) for the flexible film, of different width, all converging towards the lower slot (4) of the printer when the said guide is in position.

4. Process for performing thermal printing by the element, as according to claims 1, 2 or 3 on a flexible film, intended to be integral with a rigid mounting plat for number plates, the said process consisting in introducing the said film via the posterior zone of a thermal printer, inducing a turn within the said printer, performing the thermal printing within it, and outputting the said film from the printer after printing, **characterized by** the fact that, before the introduction of the film into the printer, the flexible film is folded onto itself at one of its central lines.

5. Process according to claim 4, **characterized by** the fact that the printing of the said flexible film is performed when it is folded onto itself at an initial area (13) of the said film, and by the fact that the said film folded onto itself is reintroduced after its semi-turn within the said printer, so that the second area (14) of the said film can be printed.

6. Flexible film of square or rectangular shape capable of being integrated to a transparent rigid support plate, after thermal printing as according to claims 1, 2 or 3, for forming a number plate, and composed of a single layer or dual layers - respectively one layer manufactured in reflective material intended to receive the thermal transfer, and one layer intended to protect the said reflective material once the plate has been finished, **characterized by** the fact that it incorporates, at one of its central lines (21), precuts (22) produced throughout its thickness, in order to facilitate the folding of the said film onto itself and its introduction into a printer with the capacity to perform the thermal transfer.
